# EUROPÄISCHE PATENTANMELDUNG

(11) **EP 4 272 601 A1**
(43) Veröffentlichungstag der Anmeldung: **08.11.2023**
(21) Anmeldenummer: 23166489.7
(22) Anmeldetag: 04.04.2023
(51) Int. Cl.: A47B 83/04, A47B 5/04, A47C 17/62, A47C 19/22, A47B 9/00

(54) **MÖBELANORDNUNG MIT KLAPPBETT, KLAPPTISCH UND DREHKLAPPTISCH**

(30) Priorität: 02.05.2022 DE 202022102372 U
(71) Anmelder: Häfele SE & Co KG, 72202 Nagold (DE)
(72) Erfinder: BRENNENSTUHL, Dietrich, D-70839 Gerlingen (DE)
(74) Vertreter: Kohler Schmid Möbus Patentanwälte

(57) **Zusammenfassung**

Eine Möbelanordnung (1) umfasst
- ein Klappbett (10) mit einer Bettfläche (11), die aus einer vertikalen Verstaustellung um eine horizontale Drehachse (12) in eine horizontale Liegestellung aufklappbar gelagert ist, wobei die Bettfläche (11) in ihrer aufgeklappten, horizontalen Liegestellung eine erste Bodenfläche (13) überdeckt, und
- einen Klapptisch (20) mit einer Tischplatte (21), die aus einer vertikalen Grundstellung um eine horizontale Drehachse (22) aufklappbar in eine horizontale Arbeitsstellung gelagert ist, wobei die Tischplatte (21) in ihrer aufgeklappten, horizontalen Arbeitsstellung eine zweite Bodenfläche (23) überdeckt, und/oder einen Klappdrehtisch (30) mit mindestens einer Tischplatte (31a, 31b), die aus einer vertikalen Grundstellung um eine vertikale Drehachse (32) aus einem Möbelkorpus (33) heraus drehbar und um eine horizontale Drehachse (34) aufklappbar in eine horizontale Arbeitsstellung gelagert ist, wobei die mindestens eine Tischplatte (31a, 31b) in ihrer herausgedrehten, horizontalen Arbeitsstellung eine dritte Bodenfläche (35) überdeckt,

Erfindungsgemäß überlappt die erste Bodenfläche (13) zumindest teilweise mit der zweiten und/oder mit der dritten Bodenfläche (23, 35).

## Beschreibung

Die Erfindung betrifft eine Möbelanordnung, aufweisend
- ein Klappbett mit einer Bettfläche, die aus einer vertikalen Verstaustellung um eine horizontale Drehachse in eine horizontale Liegestellung aufklappbar gelagert ist, wobei die Bettfläche in ihrer aufgeklappten, horizontalen Liegestellung eine erste Bodenfläche überdeckt, und
- einen Klapptisch mit einer Tischplatte, die aus einer vertikalen Grundstellung um eine horizontale Drehachse aufklappbar in eine horizontale Arbeitsstellung gelagert ist, wobei die Tischplatte in ihrer aufgeklappten, horizontalen Arbeitsstellung eine zweite Bodenfläche überdeckt, und/oder einen Klappdrehtisch mit mindestens einer Tischplatte, die aus einer vertikalen Grundstellung um eine vertikale Drehachse aus einem Möbelkorpus heraus drehbar und um eine horizontale Drehachse aufklappbar in eine horizontale Arbeitsstellung gelagert ist, wobei die mindestens eine Tischplatte in ihrer herausgedrehten, horizontalen Arbeitsstellung eine dritte Bodenfläche überdeckt.

Möbelanordnungen mit einem Klappbett und mit einem Klapptisch und/oder einem Klappdrehtisch sind grundsätzlich bekannt.

Demgegenüber liegt der vorliegenden Erfindung die Aufgabe zugrunde, eine möglichst platzsparende Möbelanordnung anzugeben.

Diese Aufgabe wird erfindungsgemäß dadurch gelöst, dass die erste Bodenfläche zumindest teilweise mit der zweiten und/oder mit der dritten Bodenfläche überlappt.

Erfindungsgemäß können das Klappbett einerseits und der Klapptisch und/oder der Klappdrehtisch andererseits nicht zeitgleich, sondern nur abwechselnd in ihre horizontalen Liege- und Arbeitsstellungen heruntergeklappt werden. Auf diese Weise wird die vorhandene Bodenfläche optimal ausgenutzt.

Vorzugsweise sind das Klappbett einerseits und der Klapptisch und/oder der Klappdrehtisch andererseits an zwei einander gegenüberliegenden oder an zwei benachbarten Raumwänden angeordnet.

Besonders bevorzugt weist der Klappdrehtisch einen Schwenkarm auf, der um die vertikale Drehachse, insbesondere um 90°, zwischen der im Möbelkorpus aufgenommenen Grundstellung und einer aus dem Möbelkorpus ausgefahrenen Endstellung drehbar gelagert ist, wobei die mindestens eine Tischplatte am Schwenkarm um die horizontale Drehachse zwischen einer vertikalen Ausgangsstellung und der horizontalen Arbeitsstellung klappbar gelagert ist. Dabei kann der Schwenkarm an einer vertikalen Drehsäule befestigt sein, die an einem Gebäude um die vertikale Drehachse mittels eines unteren und eines oberen Drehlagers drehbar gelagert ist. Weiter bevorzugt ist am Schwenkarm beidseitig jeweils eine Tischplatte um eine horizontale Drehachse zwischen der vertikalen Grundstellung und der horizontalen Endstellung klappbar gelagert, um so wahlweise einen Drehklapptisch in Form eines Einzeltisches mit einer einzigen horizontalen Tischplatte - oder eines Doppeltischs mit zwei horizontalen Tischplatten auszubilden.

Vorteilhaft können der Klapptisch und/oder der Klappdrehtisch höhenverfahrbar ausgebildet sein.

Weitere Vorteile der Erfindung ergeben sich aus der Beschreibung, den Ansprüchen und der Zeichnung. Ebenso können die vorstehenden genannten und die noch weiter aufgeführten Merkmale je für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

Es zeigen:
- Fig. 1: die erfindungsgemäße Möbelanordnung mit einem Klappbett, einem Klapptisch und einem Klappdrehtisch; und
- Fign. 2a-2d: die Transformation des Drehklapptisches von einem Sideboard (Fig. 2a) zu einem Einzeltisch (Fig. 2c) oder zu einem Doppeltisch (Fig. 2d).

Die in **Fig. 1** gezeigte Möbelanordnung **1** umfasst ein Klappbett **10,** einen höhenverfahrbaren Klapptisch **20** und einen Klappdrehtisch **30.**

Das Klappbett 10 hat eine hier abgebrochen dargestellte Bettfläche **11,** die aus einer vertikalen Verstaustellung um eine horizontale Drehachse **12** in eine horizontale Liegestellung herunterklappbar gelagert ist. In ihrer gezeigten heruntergeklappten, horizontalen Liegestellung überdeckt die Bettfläche 11 eine erste Bodenfläche **13.**

Der Klapptisch 20 hat eine Tischplatte **21,** die aus einer vertikalen Grundstellung um eine horizontale Drehachse **22** in eine horizontale Arbeitsstellung hochklappbar gelagert ist. In ihrer gezeigten hochgeklappten, horizontalen Arbeitsstellung überdeckt die Tischplatte 21 eine zweite Bodenfläche **23.**

Der Klappdrehtisch 30 hat mindestens eine Tischplatte, hier zwei Tischplatte **31a, 31b,** die aus einer vertikalen Grundstellung um eine vertikale Drehachse **32** aus einem Möbelkorpus (hier Sideboard) **33** heraus drehbar und jeweils um eine horizontale Drehachse **34** in eine horizontale Arbeitsstellung hochklappbar gelagert sind. In ihrer gezeigten herausgedrehten, hochgeklappten horizontalen Arbeitsstellung überdecken die beiden Tischplatten 31a, 32b eine dritte Bodenfläche **35.**

Wie in Fig. 1 gezeigt, überlappt die erste Bodenfläche 13 teilweise mit der zweiten und mit der dritten Bodenfläche 23, 35, so dass das Klappbett 10 einerseits und der Klapptisch 20 und der Klappdrehtisch 30 andererseits nicht zeitgleich, sondern nur abwechselnd in ihre horizontalen Liege- und Arbeitsstellungen heruntergeklappt werden können. Auf diese Weise wird die vorhandene Bodenfläche optimal ausgenutzt.

Im gezeigten Ausführungsbeispiel sind das Klappbett 10 einerseits und der Klapptisch 20 und der Klappdrehtisch 30 andererseits an zwei einander gegenüberliegenden Raumwänden angeordnet.

Wie in **Fign. 2a-2d** gezeigt, weist der Klappdrehtisch 30 einen Schwenkarm **36** auf, der um die vertikale Drehachse 32, insbesondere um 90°, zwischen einer im Möbelkorpus 33 aufgenommenen Grundstellung und einer aus dem Möbelkorpus 33 ausgefahrenen Endstellung drehbar gelagert ist. Die beiden Tischplatten 31a, 31b sind beidseitig am Schwenkarm 36 jeweils um eine horizontale Drehachse 34 zwischen einer vertikalen Ausgangsstellung und einer horizontalen Endstellung hochklappbar gelagert. Der Schwenkarm 36 ist an einer vertikalen Drehsäule **37** befestigt ist, die - z.B. mittels eines unteren Drehlagers **38** am Gebäudeboden und eines oberen Drehlagers **39** an der Gebäusedecke - um die vertikale Drehachse 32 drehbar gelagert ist.

In Fig. 2a ist der Möbelkorpus 33 durch die eine heruntergeklappte Tischplatte 31a geschlossen. Diese Tischplatte 31a bildet somit die Frontplatte und die andere Tischplatte 31b eine Rückplatte des Möbelkorpus 33.

Wie in Fig. 2b gezeigt, ist an der Drehsäule 37 der horizontale Schwenkarm 36 befestigt, an dem jeweils mittels Klappbeschlägen entweder nur einseitig die Tischplatte 31a um die horizontale Drehachse 34 oder, wie dargestellt, beidseitig die beiden Tischplatten 31a, 31b jeweils um die horizontale Drehachsen 34 hochklappbar gelagert sind. In Fig. 2b ist der Schwenkarm 36 mittels der Drehsäule 37 um die vertikale Drehachse 32 um 90° nach vorne aus dem Möbelkorpus 33 herausgedreht und festgestellt.

In Fig. 2c ist die eine Tischplatte 31b am Schwenkarm 36 um die horizontale Drehachse 34 um 90° nach oben geklappt und festgestellt, um so einen Drehklapptisch in Form eines Einzeltischs mit einer horizontalen Tischplatte auszubilden.

In Fig. 2d ist zusätzlich auch die andere Tischplatte 31a am Schwenkarm 36 um die horizontale Drehachse 34 um 90° nach oben geklappt und festgestellt, um so einen Drehklapptisch in Form eines Doppeltischs mit zwei horizontalen Tischplatten auszubilden.

Statt, wie in Fig. 2b dargestellt, den Schwenkarm 36 mit heruntergeklappten Tischplatten 31a, 31b aus dem Möbelkorpus 33 herauszudrehen, kann der Schwenkarm 36 auch mit bereits hochgeklappter Tischplatte 31a mittels der Drehsäule 37 um die vertikale Drehachse 32 nach vorne herausgedreht werden. Falls gewünscht, kann anschließend die andere Tischplatte 31b hochgeklappt und festgestellt werden, um so den in Fig. 2d gezeigten Doppeltisch auszubilden.

## Patentansprüche

1. Möbelanordnung (1) aufweisend
- ein Klappbett (10) mit einer Bettfläche (11), die aus einer vertikalen Verstaustellung um eine horizontale Drehachse (12) in eine horizontale Liegestellung aufklappbar gelagert ist, wobei die Bettfläche (11) in ihrer aufgeklappten, horizontalen Liegestellung eine erste Bodenfläche (13) überdeckt, und
- einen Klapptisch (20) mit einer Tischplatte (21), die aus einer vertikalen Grundstellung um eine horizontale Drehachse (22) aufklappbar in eine horizontale Arbeitsstellung gelagert ist, wobei die Tischplatte (21) in ihrer aufgeklappten, horizontalen Arbeitsstellung eine zweite Bodenfläche (23) überdeckt, und/oder einen Klappdrehtisch (30) mit mindestens einer Tischplatte (31a, 31b), die aus einer vertikalen Grundstellung um eine vertikale Drehachse (32) aus einem Möbelkorpus (33) heraus drehbar und um eine horizontale Drehachse (34) aufklappbar in eine horizontale Arbeitsstellung gelagert ist, wobei die mindestens eine Tischplatte (31a, 31b) in ihrer herausgedrehten, horizontalen Arbeitsstellung eine dritte Bodenfläche (35) überdeckt,
**dadurch gekennzeichnet,**
**dass** die erste Bodenfläche (13) zumindest teilweise mit der zweiten und/oder mit der dritten Bodenfläche (23, 35) überlappt.

2. Möbelanordnung nach Anspruch 1, **dadurch gekennzeichnet, dass** das Klappbett (10) einerseits und der Klapptisch (20) und/oder der Klappdrehtisch (30) andererseits an zwei einander gegenüberliegenden oder an zwei benachbarten Raumwänden angeordnet sind.

3. Möbelanordnung nach Anspruch 1 oder 2, **dadurch gekennzeichnet, dass** der Klappdrehtisch (30) einen Schwenkarm (36), der um die vertikale Drehachse (32), insbesondere um 90°, zwischen der im Möbelkorpus (33) aufgenommenen Grundstellung und einer aus dem Möbelkorpus (33) ausgefahrenen Endstellung drehbar gelagert ist, wobei die mindestens eine Tischplatte (31a, 31b) am Schwenkarm (36) um die horizontale Drehachse (34) zwischen einer vertikalen Ausgangsstellung und der horizontalen Arbeitsstellung hochklappbar gelagert ist.

4. Möbelanordnung nach Anspruch 3, **dadurch gekennzeichnet, dass** der Schwenkarm (36) an einer vertikalen Drehsäule (37) befestigt ist, die um die vertikale Drehachse (32) mittels eines unteren und eines oberen Drehlagers (38, 39) drehbar gelagert ist.

5. Möbelanordnung nach einem der vorhergehenden Ansprüche, **dadurch gekennzeichnet, dass** der Klapptisch (20) und/oder der Klappdrehtisch (30) höhenverfahrbar ausgebildet sind.
